# EUROPÄISCHE PATENTSCHRIFT

(11) **EP 0 294 625 B1**
(45) Veröffentlichungstag und Bekanntmachung des Hinweises auf die Patenterteilung: **17.07.1991**
(21) Anmeldenummer: 88107978.4
(22) Anmeldetag: 18.05.1988
(51) Int. Cl.: G09F 5/04

(54) **Vorrichtung zur Präsentation von Fliesen**
Device for displaying tiles
Dispositif de présentation de carreaux

(30) Priorität: 11.06.1987 DE 3719550
(43) Veröffentlichungstag der Anmeldung: 14.12.1988
(73) Patentinhaber: Traut, Wolfgang, D-8211 Schleching (DE)
(72) Erfinder: Traut, Wolfgang, D-8211 Schleching (DE)
(74) Vertreter: Liska, Horst, Dr.-Ing.

(56) Entgegenhaltungen:
- BE-A- 465 258
- BE-A- 876 569
- US-A- 1 720 959

## Beschreibung

Die Erfindung betrifft eine Vorrichtung zur Präsentation von Fliesen aller Art.

Aufgabe der Erfindung ist es, eine Vorrichtung dieser Art anzugeben, deren Herstellung billig ist, deren Handhabung einfach ist und die ohne Schwierigkeit an eine Vielzahl von Fliesen-formen anpaßbar ist.

Die Lösung dieser Aufgabe ist in Anspruch 1 angegeben.

Vorteilhafte Ausgestaltungen der Erfindung sind in den Unteransprüchen angegeben.

Die Erfindung wird im folgenden an einem Ausführungsbeispiel unter Hinweis auf die beigefügten Zeichnungen erläutert.
- Fig. 1: zeigt die Vorrichtung perspektivisch,
- Fig. 2: zeigt einen Schnitt längsder Linie II-II in Fig. 1,
- Fig. 3: zeigt eine Abwandlung der Vorrichtung nach Fig. 1 in Aufsicht.

Die Fig. 1 und 2 zeigen eine Tafel 2 mit mehreren, wahlweise herausdrückbaren, den Umrissen der zu präsentierenden Fliesen 4 entsprechenden Feldern 6, wobei im Fall der Fig. 1 und 2 das mittlere Feld nicht mehr vorliegt, sondern herausgedrückt und durch eineFliese 4 ersetzt ist. Die Felder 6 sind durch unterbrochene Stanzlinien 8 begrenzt, wobei diejenige Stanzlinie, die die Fliese 4 umschließt, nicht mehr erkennbar ist, da sie durch Herausdrücken des Feldes 6, das dieFliese 4 einnimmt, entfallen ist.

Im Fall der Fig. 1 und 2 liegen die Felder 6 ausschließlich ineinander. Im Fall der Fig. 3 liegen die Felder 16, 26, und 36 ineinander. Außerdem ist aber ein die Felder 26 und 36 überschneidendes Feld 46 vorgesehen.

Bei der Ausführungsform nach den Fig. 1 und 2 ist an die Tafel 2 eine Bodenplatte 10 und eine Deckplatte 12 an einander gegenüberliegenden Kanten 14, 15 der Tafel 2 angelenkt. Die Bodenplatte 10 und die Deckplatte 12 sind mit der Tafel 2 einstückig. Tafel 2, Bodenplatte 10 und Deckplatte 12 bestehen aus Wellpappe.

## Patentansprüche

1. Vorrichtung zur Präsentation von Fliesen,gekennzeichnet durch eine Tafel (2) mit mehreren, wahlweise herausdrückbaren, den Umrissen der zu präsentierenden Kacheln (4) entsprechenden Feldern (6; 16, 26, 36, 46).

2. Vorrichtung nach Anspruch 1, dadurch gekennzeichnet, daß die Felder (6; 16, 26, 36, 46) durch unterbrochene Stanzlinien (8) begrenzt sind.

3. Vorrichtung nach einem der Ansprüche 1 oder 2, dadurch gekennzeichnet, daß die Felder (6; 16, 26, 36) ineinander liegen.

4. Vorrichtung nach einem der vorhergehenden Ansprüche, dadurch gekennzeichnet, daß sich die Felder (16, 26, 36, 46) überschneiden.

5. Vorrichtung nach einem der vorhergehenden Ansprüche, dadurch gekennzeichnet, daß an die Tafel (2) eine Bodenplatte (10) und eine Deckplatte (12) angelenkt ist.

6. Vorrichtung nach Anspruch 5, dadurch gekennzeichnet, daß die Bodenplatte (10) und die Deckplatte (12) mit der Tafel (2) einstückig sind.

7. Vorrichtung nach Anspruch 6, dadurch gekennzeichnet, daß die Tafel (2), die Bodenplatte (10) und die Deckplatte (12) aus Wellpappe bestehen.

## Claims

1. A device for displaying tiles, characterised by a board (2) with a plurality of panels (6; 16, 26, 36, 46) which can be selectively pressed out and which correspond to the outlines of the tiles (4) to be displayed.

2. A device according to Claim 1, characterised in that the panels (6; 16, 26, 36, 46) are delimited by interrupted punched lines (8).

3. A device according to either Claim 1 or 2, characterised in that the panels (6; 16, 26, 36) are situated one inside the other.

4. A device according to any one of the preceding Claims, characterised in that the panels (6; 16, 26, 36, 46) overlap.

5. A device according to any one of the preceding Claims, characterised in that a bottom sheet (10) and a cover sheet (12) are hinged to the board (2).

6. A device according to Claim 5, characterised in that the bottom sheet (10) and the cover sheet (12) are integral with the board (2).

7. A device according to Claim 6, characterised in that the board (2), the bottom sheet (10) and the cover sheet (12) are of corrugated cardboard.

## Revendications

1. Dispositif pour la présentation de carreaux, caractérisé par une tablette (2) comportant plusieurs cases (6; 16, 26, 36, 46) pouvant être extraites au choix, correspondant aux contours des carreaux (4) à présenter.

2. Dispositif selon la revendication 1, caractérisé en ce que les cases (6; 16, 26, 36, 46) sont limitées par des lignes de poinçonnage interrompues (8).

3. Dispositif selon l'une des revendications 1 ou 2, caractérisé en ce que les cases (6; 16, 26, 36) sont emboîtées les unes dans les autres.

4. Dispositif selon l'une des revendications précédentes, caractérisé en ce que les cases (16, 26, 36, 46) se recoupent.

5. Dispositif selon l'une des revendications précédentes, caractérisé en ce que sur la tablette (2) sont articulées une plaquette inférieure (10) et une plaquette supérieure (12).

6. Dispositif selon la revendication 5, caractérisé en ce que la plaquette inférieure (10) et la plaquette supérieure (12) forment une seule pièce avec la tablette (2).

7. Dispositif selon la revendication 6, caractérisé en ce que la tablette (2), la plaquette inférieure (10) et la plaquette supérieure (12) sont en carton ondulé.
